# FASCICULE DE BREVET EUROPEEN

(11) **EP 1 496 575 B1**
(45) Date de publication et mention de la délivrance du brevet: **03.12.2008**
(21) Numéro de dépôt: 04291454.9
(22) Date de dépôt: 10.06.2004
(51) Int. Cl.: H01R 13/422, H01R 13/436

(54) **Organe de contact électrique femelle**
Steckkontakt
Contact

(30) Priorité: 20.06.2003 FR 0307449
(43) Date de publication de la demande: 12.01.2005
(73) Titulaire: Molex Automotive, 91570 Bievres (FR)
(72) Inventeur: Beugnot, Philippe, 78960 Voisins Le Bretonneux (FR); Larde, Julien, 78610 Le Perray (FR)
(74) Mandataire: Faber, Jean-Paul

(56) Documents cités:
- DE-A- 19 543 497
- FR-A- 2 733 364
- FR-A- 2 754 943
- FR-A- 2 820 245
- US-A- 5 486 118

## Description

La présente invention vise un organe de contact électrique femelle.

L'invention se rapporte à un organe de contact électrique inséré à partir d'un flan d'un matériau bon conducteur de l'électricité, découpé et plié pour présenter, à partir d'une extrémité, une paire de pattes de sertissage d'un conducteur électrique logé dans une gaine isolante, une paire de pattes destinées à être serties sur une extrémité dénudée du conducteur et un corps à section rectangulaire dont deux côtés opposés sont prolongés par des languettes élastiques pliées vers l'intérieur du corps et destinées à enserrer une languette mâle insérée dans ledit corps.

Un organe de contact électrique selon le préambule de la revendication 1 est connu du document FR 2 754 943.

Généralement, deux côtés opposés du corps comportent, au voisinage de l'extrémité libre de celui-ci, une ouverture destinée à recevoir un ergot d'une barrette élastique prévue dans un canal d'un élément d'un connecteur électrique pour assurer le verrouillage de l'organe de contact dans le canal. Très souvent, ces organes de contact électrique ont des petites dimensions de sorte qu'une simple traction sur le conducteur fait dégager l'ergot de l'ouverture de sorte que l'organe de contact risque de s'extraire intempestivement de son canal.

Pour remédier à cet inconvénient, on a imaginé un second verrouillage.

On connaît plusieurs types de seconds verrouillages. Un premier type consiste à prévoir sur les faces pourvues des ouvertures, une lumière destinée à recevoir un ergot porté par un volet prévu sur l'élément de connecteur électrique.

Une autre solution consiste à prévoir, montée coulissant sur l'élément de boîtier, une clé pourvue de doigts destinés à s'engager dans les canaux pour coopérer avec les faces des barrettes élastiques opposées à celles pourvues des ergots de sorte que ceux-ci ne peuvent plus échapper les ouvertures.

Enfin, encore une autre solution consiste à ménager, entre le corps et les pattes de sertissage, une partie amincie et de prévoir dans l'élément de connecteur un peigne coopérant avec la partie amincie de sorte que ledit organe de contact électrique est bloqué dans le canal.

Ces différentes solutions nécessitent de prévoir, en fonction des seconds verrouillages utilisés, la fabrication d'organes femelles de contact électrique correspondant auxdits seconds verrouillages.

L'un des buts de la présente invention est de remédier à cet inconvénient.

L'organe de contact électrique femelle, objet de l'invention, est du type comportant un corps de forme générale parallélépipédique avec quatre faces dont deux opposées du côté de l'extrémité libre sont prolongées par des languettes élastiques pliées vers l'intérieur du corps et destinées à enserrer une languette mâle, tandis qu'à son autre extrémité, le corps comporte, d'une part, une première paire de pattes de sertissage destinées à enserrer un conducteur électrique protégé par une gaine isolante et, d'autre part, une seconde paire de pattes de sertissage destinées à être serties sur une extrémité dénudée dudit conducteur, et est caractérisé en ce que le corps comporte, sur une face au moins, au voisinage de l'extrémité libre, une ouverture, la face pourvue de l'ouverture et la face opposée étant prolongées, chacune, par une joue, celles-ci allant en se rapprochant de manière à former une partie étroite, l'une au moins des joues étant percée d'une lumière.

Ainsi, on réalise un organe de contact électrique femelle adaptable à tous les types de seconds verrouillages.

Suivant un détail constructif, le corps comporte, sur deux faces opposées, une ouverture et sur chacune des joues prolongeant les faces opposées, une lumière.

De préférence, le corps comporte, dans chacune des joues, du côté de la partie de celles-ci adjacente aux faces correspondantes, un embouti de manière à former dans lesdites joues des saillies s'étendant jusqu'au bord des lumières correspondantes. Ainsi, on peut prévoir un ergot de très petite dimension et former une butée afin, lorsqu'on utilise une clé avec des dents comme second moyen de verrouillage, de parfaitement bloquer l'organe de contact électrique.

L'invention va maintenant être décrite avec plus de détails en se référant à un mode de réalisation particulier donné à titre d'exemple seulement et représenté aux dessins annexés.
Figure 1 est une vue en perspective d'un organe de contact électrique femelle, selon l'invention.
Figure 2 est également une vue en perspective de l'organe de la figure 1.
Figure 3 est une vue en plan de l'organe des figures 1 et 2.
Figure 4 est une vue en élévation de l'organe de contact électrique, selon l'invention.
Figure 5 montre en coupe l'organe de contact électrique femelle monté dans un élément de boîtier d'un connecteur.
Figure 6 montre en coupe l'organe de contact électrique femelle monté dans un autre élément de boîtier d'un connecteur.
Figure 7 montre en coupe encore un autre élément de boîtier dans lequel est inséré un organe de contact électrique, selon l'invention.

L'organe de contact électrique représenté aux figures est réalisé à partir d'un flan d'un métal bon conducteur de l'électricité, découpé et plié pour présenter un corps 1 à section rectangulaire avec quatre faces 2, 3, 4 et 5. La face 3 est formée par la jonction des deux extrémités du flan avec une partie en queue d'aronde 6 insérée dans une ouverture de forme correspondante 7.

Les faces 2 et 4 sont prolongées, chacune, par une languette élastique 8 pliée à l'intérieur du corps 1 et destinée à enserrer élastiquement une barrette mâle introduite dans ledit corps pour réaliser la liaison électrique.

De manière que les languettes 8 ne puissent être forcées, les extrémités latérales de celles-ci sont prolongées par des oreilles 10 pliées vers la surface interne des faces 2 et 4 et qui constituent des butées.

Les faces 2 et 4, au voisinage de leur extrémité adjacente à celle prolongée par la languette élastique 8 sont percées d'une ouverture 12.

Les faces 2 et 4, du côté opposé aux languettes 8, sont prolongées par des joues 13 et 14 qui vont en se rapprochant l'une de l'autre et dans lesquelles sont pratiquées des lumières respectivement 16 et 17, ces joues 13 et 14 formant une partie étroite 25.

Dans chacune des joues 13 et 14 sont pratiqués des emboutis de manière à former une partie en saillie au voisinage des lumières 16 et 17, chaque partie en saillie formant, par son bord, une butée d'arrêt.

Le corps 1 est prolongé par une partie intermédiaire étroite 21, celle-ci étant raccordée à deux paires de pattes de sertissage 22 et 23.

Les pattes de sertissage 22 sont destinées à enserrer une extrémité dénudée d'un conducteur isolé, tandis que les pattes 23 sont destinées à enserrer ledit conducteur.

A la figure 5, on a représenté un moyen de double verrouillage dans lequel l'organe de contact électrique, selon l'invention, peut être utilisé.

Dans ce mode de réalisation, l'organe de contact électrique est logé dans un canal 30 d'un élément de boîtier 31 d'un connecteur électrique. Le canal 30 comporte une barrette élastique 33 avec un ergot 32 destiné à s'insérer dans l'une des ouvertures 12 pour constituer un premier verrouillage.

L'élément de boîtier 31 est pourvu d'un volet 34 avec un ergot 35 destiné, en position de fermeture du volet 34, à coopérer avec la lumière correspondante 16 et à s'opposer au retrait intempestif de l'organe de contact électrique, le bord de l'embouti correspondant 18 butant contre l'ergot 35 (voir figure 5).

La figure 6 montre une variante dans laquelle un élément de boîtier de connecteur 40 comporte des canaux 41 dans lesquels sont engagés des organes de contact électrique selon l'invention, chaque canal comportant une barrette élastique 42 avec un ergot 43 destiné à s'engager dans l'ouverture 12 correspondante.

Afin de réaliser un double verrouillage dans l'élément de boîtier, il est prévu un conduit 44 destiné à recevoir une clé 45 qui, insérée sous la barrette 42, s'oppose à tout basculement de celle-ci.

A la figure 7, on a représenté schématiquement un élément de boîtier 50 présentant une série de canaux 51 destinés à recevoir, chacun, un organe de contact électrique selon l'invention, chaque canal comportant une ou deux barrettes élastiques 53 avec un ergot 54 destiné à s'insérer dans l'ouverture 12 correspondante.

L'élément de boîtier 50 est pourvu d'un conduit transversal 56 dans lequel peut s'insérer une clé 57 constituée d'une âme à partir de laquelle s'érigent une série de doigts parallèles 58. Comme on le voit à la figure 7, lorsque la clé 57 est introduite dans le conduit transversal 56, la partie 25 de l'organe de contact électrique est insérée entre les doigts et ainsi ledit organe ne peut être extrait du canal tant que la clé n'a pas été retirée puisque le bord des sailles 18 et 19 bute contre les doigts 58.

On remarquera que l'organe de contact électrique, selon l'invention, ne comporte aucune arête vive de sorte qu'il peut être introduit à travers un trou d'un joint sans risquer d'endommager celui-ci.

Bien entendu, l'invention n'est pas limitée au mode de réalisation qui vient d'être décrit et représenté. On pourra y apporter de nombreuses modifications de détail sans sortir pour cela du cadre de l'invention.

## Revendications

1. Organe de contact électrique femelle du type comportant un corps (1) de forme générale parallélépipédique avec quatre faces (2, 3, 4 et 5) dont deux opposées, du côté de l'extrémité libre, sont prolongées par des languettes élastiques (8) pliées vers l'intérieur du corps et destinées à enserrer une languette mâle, tandis qu'à son autre extrémité le corps (1) comporte, d'une part, une première paire de pattes de sertissage (23) destinées à enserrer un conducteur électrique protégé par une gaine isolante et, d'autre part, une seconde paire de pattes de sertissage (22) destinées à être serties sur une extrémité dénudée dudit conducteur, le corps (1) comporte sur une face (2) au moins, au voisinage de l'extrémité libre, une ouverture (12), la face (2) pourvue de l'ouverture et la face (4) opposée étant prolongées, chacune, par une joue (13, 14), celles-ci allant en se rapprochant de manière à former une partie étroite (25), **caractérisé en ce que** l'une au moins des joues étant percée d'une lumière (16, 17).

2. Organe de contact électrique femelle, selon la revendication 1, **caractérisé en ce que** le corps (1) comporte, sur deux faces opposées (2, 4), une ouverture (12) et sur chacune des joues (13, 14) prolongeant les faces opposées (2, 4) une lumière (16, 17).

3. Organe de contact électrique femelle, selon les revendications 1 et 2, **caractérisé en ce que** le corps (1) comporte dans chacune des joues (13, 14) du côté de la partie de celles-ci adjacente aux faces correspondantes (2, 4), un embouti (18, 19) de manière à former dans lesdites joues des saillies s'étendant jusqu'au bord des lumières correspondantes (16, 17).

## Claims

1. Female electric contact unit of the type comprising a body (1) with a general parallelepiped shape with four faces (2, 3, 4 and 5), two opposite faces of which, from the side of the free end, are extended by elastic tongues (8), which are folded towards the interior of the body and intended to clamp a male tongue, whereas at its other end the body (1) comprises, on the one hand, a first pair of crimping tabs (23) intended to clamp an electrical conductor protected by an insulating casing and, on the other hand, a second pair of crimping tabs (22) intended to be crimped onto an uninsulated end of said conductor, the body (1) comprises on at least one face (2), adjacent to the free end, an opening (12), the face (2) provided with the opening and the opposite face (4) each being extended by a wall (13, 14), whereby the latter move towards one another to form a narrow section (25), **characterised in that** at least one of the walls is pierced by an aperture (16, 17).

2. Female electric contact unit according to claim 1, **characterised in that** the body (1) comprises on two opposite faces (2, 4) an opening (12) and on each of the walls (13, 14) which extend the opposite faces (2, 4) an aperture (16, 17).

3. Female electric contact unit according to claims 1 and 2, **characterised in that** the body (1) comprises in each of the walls (13, 14), from the side of the part thereof adjacent to corresponding faces (2, 4), a sleeve (18, 19) so as to form in said walls projections which extend up to the edge of the corresponding apertures (16, 17).

## Patentansprüche

1. Weibliches elektrisches Kontaktorgan, von der Art, das einen Körper (1) allgemeiner parallelflacher Gestalt mit vier Flächen (2, 3, 4 und 5) umfasst, von denen zwei gegenüberliegende, an der Seite des freien Endes, durch elastische Zungen (8) verlängert sind, die zur Innenseite des Körpers umgebogen und dazu bestimmt sind, einen Flachstecker einzuspannen, während der Körper (1) an seinem anderen Ende einerseits ein erstes Paar Quetschlaschen (23) umfasst, die dazu bestimmt sind, einen elektrischen Leiter zu einzuspannen, der durch eine Isolierhülle geschützt ist, und andererseits ein zweites Paar Quetschlaschen (22), die dazu bestimmt sind, auf ein abisoliertes Ende des genannten Leiters gequetscht zu werden, wobei der Körper (1), an mindestens einer Fläche (2), in der Nähe des freien Endes, eine Öffnung (12) umfasst, wobei die mit der Öffnung versehene Fläche (2) und die gegenüberliegende Fläche (4) beide durch ein Seitenteil (13, 14) verlängert sind, wobei diese sich dergestalt einander näherkommend verlaufen, dass ein enger Abschnitt (25) gebildet ist, **dadurch gekennzeichnet, dass** mindestens eines der Seitenteile von einem Loch (16, 17) durchbrochen ist.

2. Weibliches elektrisches Kontaktorgan nach Anspruch 1, **dadurch gekennzeichnet, dass** der Körper (1), an zwei gegenüberliegenden Flächen (2, 4), eine Öffnung (12) und an jeder der Seitenteile (13, 14), welche die gegenüberliegenden Flächen (2, 4) verlängern, ein Loch (16, 17) umfasst.

3. Weibliches elektrisches Kontaktorgan nach den Ansprüchen 1 und 2, **dadurch gekennzeichnet, dass** der Körper (1) in jedem der Seitenteile (13, 14) auf der Seite des den entsprechenden Flächen (2, 4) zugekehrten Abschnittes, ein ausgebauchtes Teil (18, 19) dergestalt umfasst, dass in den genannten Seitenteilen Vorsprünge ausgebildet sind, die sich bis zu dem Rand der entsprechenden Löcher (16, 17) erstrecken.
